# EUROPÄISCHE PATENTSCHRIFT

(11) **EP 3 414 385 B1**
(45) Veröffentlichungstag und Bekanntmachung des Hinweises auf die Patenterteilung: **11.03.2020**
(21) Anmeldenummer: 17701032.9
(22) Anmeldetag: 03.01.2017
(51) Int. Cl.: D06F 39/08, F04D 13/14, F04D 29/42, F04D 29/48, D06F 39/02

(54) **WÄSCHEPFLEGEGERÄT MIT EINER LAUGENPUMPE**
LAUNDRY-CARE APPLIANCE HAVING A PUMP
APPAREIL D'ENTRETIEN DU LINGE COMPRENANT UNE POMPE

(30) Priorität: 10.02.2016 DE 102016202006
(43) Veröffentlichungstag der Anmeldung: 19.12.2018
(73) Patentinhaber: BSH Hausgeräte GmbH, 81739 München (DE)
(72) Erfinder: BORK, Christoph, 10249 Berlin (DE); BÖTTGER, Torsten, 01445 Radebeul (DE); HAHN, Kevin, 14548 Schwielowsee (DE); RÖMER, Raymond, 10965 Berlin (DE)
(86) Internationale Anmeldenummer: PCT/EP2017/050050
(87) Internationale Veröffentlichungsnummer: WO 2017/137175

(56) Entgegenhaltungen:
- DE-A1- 10 133 129
- GB-A- 1 103 360
- US-A- 2 916 997
- US-A- 3 136 254

## Beschreibung

Die vorliegende Erfindung betrifft ein Wäschepflegegerät mit einer Laugenpumpe. Herkömmliche Wäschepflegegeräte für große Beladungsmengen, bzw. große Wäscheposten verfügen meist über ein Umpumpsystem, durch das Waschlauge aus dem Laugenbehälter abgepumpt und dem Laugenbehälter anschließend erneut zugeführt werden kann. Um Waschlauge nach dem Wäschepflegeprozess aus dem Wäschepflegegerät zu entfernen, verfügen herkömmliche Wäschepflegegeräte zudem über ein Abpumpsystem. Neben dem Umpumpsystem und dem Abpumpsystem können in den Wäschepflegegeräten weitere Fördersysteme zum Pumpen von Waschlauge vorhanden sein. Für das Umpumpsystem, das Abpumpsystem und die weiteren Fördersysteme werden Pumpen benötigt, um ein wirksames Pumpen der Waschlauge zu gewährleisten.

In der DE 38 03 615 A1 ist eine programmgesteuerte Trommelwaschmaschine offenbart, in welcher eine Umwälzpumpe zum Fördern der Waschflotte und eine Waschgut-Besprüheinrichtung zum Besprühen des Waschguts angebracht ist.

In der DE 1 610 190 ist eine Waschmaschine mit einem Laugenbehälter offenbart, welcher einen Stutzen für den Zu- und Ablauf des Wassers aufweist, wobei die Waschmaschine eine Vorrichtung zum Einspülen von Waschmitteln aufweist.

In der GB 1 103 360 A ist eine Waschmaschine mit einem Rührwerk offenbart, welche eine Kreiselpumpe mit einem Laufrad umfasst, welches sich in einem zylindrischen Pumpengehäuse wahlweise in der einen oder anderen Richtung drehen lässt, wobei das Pumpengehäuse mit einem ersten Ausflusskanal zum Pumpen von Flüssigkeit und einem zweiten Ausflusskanal zum Abpumpen von Flüssigkeit versehen ist.

Es ist die der Erfindung zugrundeliegende Aufgabe, ein Wäschepflegegerät mit einer Laugenpumpe, bzw. einem Laugenpumpensystem anzugeben, welche, bzw. welches ausgebildet ist, Waschlauge durch verschiedene Fördersysteme oder unterschiedliche Waschlaugen-Kreisläufe zu pumpen.

Diese Aufgabe wird durch Gegenstände mit den Merkmalen nach dem unabhängigen Anspruch gelöst. Vorteilhafte Ausführungsformen der Erfindung sind Gegenstand der Figuren, der Beschreibung und der abhängigen Ansprüche.

Gemäß einem ersten Aspekt der Erfindung wird die Aufgabe durch ein Wäschepflegegerät mit einem Laugenbehälter zum Aufnehmen von Waschlauge und einer Laugenpumpe zum Pumpen von Waschlauge gelöst, wobei die Laugenpumpe eine Pumpendruckkammer und einen mit der Pumpendruckkammer fluidtechnisch verbundenen ersten Druckstutzen zum Ausgeben von Waschlauge unter Druck aufweist, und mit einem drehzahlvariablen Pumpenantrieb zum Antreiben der Laugenpumpe vorgesehen ist, wobei mit der Pumpendruckkammer ein zweiter Druckstutzen zum Ausgeben von Waschlauge unter Druck fluidtechnisch verbunden ist, wobei sich der erste und zweite Druckstutzen tangential an die Pumpendruckkammer anschließen.

Dadurch wird der technische Vorteil erreicht, dass durch den mit der Pumpendruckkammer fluidtechnisch verbundenen ersten Druckstutzen und zweiten Druckstutzen zwei unterschiedliche Druckstutzen an der Pumpendruckkammer, insbesondere Spiral- oder Ringgehäuse, zur Verfügung stehen, durch welche Waschlauge in zwei unterschiedliche Förderkreisläufe des Wäschepflegegeräts gepumpt werden kann. Beide Druckstutzen sind mit der Pumpendruckkammer, insbesondere Spiral- oder Ringgehäuse, tangential verbunden sein. Allerdings können die Orientierungen der beiden Stutzen unterschiedlich sein, wobei ein Stutzen im Uhrzeigersinn positioniert ist und der andere genau in die umgekehrte Richtung. Durch die unterschiedliche Positionierung der beiden Druckstutzen kann die Beschickung der verschiedenen Förderkreisläufe durch die Umkehr der Pumpendrehrichtung erfolgen, das heißt, dass das Laufrad in der Pumpendruckkammer mal im Uhrzeigersinn den einen Pumpenstutzen versorgt und gegen den Uhrzeigersinn genau der andere Pumpenstutzen mit Waschlauge beschickt wird.

In einem herkömmlichen Wäschepflegegerät weist die Laugenpumpe pro Pumpendruckkammer nur einen Druckstutzen auf, wie es für normale Kreiselpumpen üblich ist. Der Druckstutzen kann entweder als ein Abpumpdruckstutzen in einem Abpumpsystem zum Abpumpen von Waschlauge aus dem Wäschepflegegerät, oder als ein Umpumpdruckstutzen in einem Umpumpsystem zum Umpumpen von Waschlauge in den Laugenbehälter ausgebildet sein oder ein weiteres System mit einer neuartigen Funktion speisen.

Durch die erfindungsgemäße Anordnung von zwei Druckstutzen pro Pumpendruckkammer kann neben der Abpump- oder Umpumpfunktion des ersten Druckstutzens durch den zweiten Druckstutzen noch eine weitere Pumpfunktion in dem Wäschepflegegerät erfüllt werden. Die weitere Pumpfunktion kann einen weiteren Förderkreislauf des Wäschepflegegeräts umfassen, durch welchen die Waschlauge beispielsweise in eine Einspülschale des Wäschepflegegeräts gepumpt werden kann, um Rückstände von Wäschepflegesubstanzen in der Einspülschale zu lösen, oder durch welchen die Waschlauge in einen Speicherbehälter zum Speichern von Waschlauge gepumpt werden kann. Weitere Zusatzfunktionen sind vorstellbar, wie z.B. Trommelreinigungsprogramme zum Lösen von Kalk zwischen den Waschzyklen mit einer besonderen Abspülvorrichtung für das Fenster, z.B. einem Desinfektionsreinigungsintervall zwischen den Waschzyklen mit besonders erwärmten Wasser oder Dampf, oder z.B. einem Flusenabspülprogramm für den Kondensator eines Wasch-Volltrockners oder aber andere Sonderfunktionsprogramme.

Durch die Verwendung des zweiten Druckstutzens der Pumpendruckkammer und durch die Pumpendrehrichtungs-Umkehr kann auf zusätzliche, kostenintensive Pumpenantriebe verzichtet werden, um Zusatzfunktionen, wie z.B. ein Reinigen einer Einspülschale, ein Reinigen eines Pumpenfilters oder ein Speichern von Waschlauge, bereit zu stellen.

Unter einem Wäschepflegegerät wird ein Gerät verstanden, welches zur Wäschepflege eingesetzt wird, wie z.B. eine Waschmaschine oder ein Wäschetrockner. Insbesondere wird unter solch einem Wäschepflegegerät ein Haushaltswäschepflegegerät verstanden. Also ein Wäschepflegegerät, welches im Rahmen der Haushaltsführung verwendet wird, und mit dem Wäsche in haushaltsüblichen Mengen behandelt wird.

In einer vorteilhaften Ausführungsform des Wäschepflegegeräts ist der drehzahlvariable Pumpenantrieb ausgebildet, ein Laufrad in einer ersten oder zweiten Drehrichtung anzutreiben, um Waschlauge in Abhängigkeit von der Drehrichtung und/oder der Drehzahl des Laufrads durch den ersten Druckstutzen oder durch den zweiten Druckstutzen zu pumpen.

Dadurch wird der technische Vorteil erreicht, dass durch den drehzahlvariablen Pumpenantrieb das Pumpen von Waschlauge durch den ersten Druckstutzen oder durch den zweiten Druckstutzen in Abhängigkeit von der Drehrichtung des Laufrads, bzw. der Pumpendrehzahl oder bzw. der Leitungsquerschnittsgestaltung wirksam gesteuert werden kann. Dadurch kann mit nur einem einzigen Pumpenantrieb gesteuert werden, ob Waschlauge entweder durch den ersten Druckstutzen oder durch den zweiten Druckstutzen oder durch beide Druckstutzen gleichzeitig gepumpt werden kann, wodurch auf einen weiteren Pumpenantrieb verzichtet werden kann. Dafür erfolgt bei radialen Kreiselpumpen in der Auslegungsphase die Abstimmung der Anlagenkennlinien und die drehrichtungsbezogene Drossel-Kennlinie so, dass zum Beispiel ein drehrichtungsbezogenes Pumpen möglich ist, ohne dass Waschlauge durch den nicht aktiven Druckstutzen mitgefördert wird.

Gemäß der Erfindung weist die Laugenpumpe eine weitere Pumpendruckkammer und einen mit der weiteren Pumpendruckkammer fluidtechnisch verbundenen dritten Druckstutzen zum Ausgeben von Waschlauge unter Druck, insbesondere einen Abpumpstutzen zum Abpumpen von Waschlauge oder einen Umpumpstutzen zum Umpumpen von Waschlauge in den Laugenbehälter, auf.

Dadurch wird der technische Vorteil erreicht, dass durch die weitere Pumpendruckkammer mit dem dritten Druckstutzen ein weiterer Förderkreislauf des Wäschepflegegeräts bereitgestellt werden kann. Der dritte Druckstutzen kann insbesondere einen Umpumpstutzen zum Umpumpen von Waschlauge in den Laugenbehälter umfassen.

In einer weiteren vorteilhaften Ausführungsform des Wäschepflegegeräts ist ein vierter Druckstutzen zum Ausgeben von Waschlauge unter Druck mit der weiteren Pumpendruckkammer fluidtechnisch verbunden.

Dadurch wird der technische Vorteil erreicht, dass durch den mit der weiteren Pumpendruckkammer verbundenen vierten Druckstutzen sichergestellt werden kann, dass der vierte Druckstutzen mit einem weiteren Förderkreislauf des Wäschepflegegeräts verbunden ist. Somit können durch den ersten und zweiten Druckstutzen der Pumpendruckkammer und den dritten und vierten Druckstutzen der weiteren Pumpendruckkammer Waschlauge durch insgesamt vier Förderkreisläufe in dem Wäschepflegegerät gepumpt werden.

In einer weiteren vorteilhaften Ausführungsform des Wäschepflegegeräts weist die Laugenpumpe einen weiteren drehzahlvariablen Pumpenantrieb zum Antreiben der Laugenpumpe auf, wobei der weitere drehzahlvariable Pumpenantrieb ausgebildet ist, ein Laufrad in einer ersten oder zweiten Drehrichtung anzutreiben, um Waschlauge in Abhängigkeit von der Drehrichtung und/oder Drehzahl des Laufrads durch den dritten Druckstutzen oder durch den vierten Druckstutzen zu pumpen.

Dadurch wird der technische Vorteil erreicht, dass durch den drehzahlvariablen Pumpenantrieb das Pumpen von Waschlauge durch den dritten Druckstutzen oder durch den vierten Druckstutzen in Abhängigkeit von der Drehrichtung, bzw. Drehzahl des Laufrads wirksam gesteuert oder geregelt werden kann. Dadurch kann mit nur einem Pumpenantrieb gesteuert werden, ob Waschlauge entweder durch den dritten Druckstutzen oder durch den vierten Druckstutzen gepumpt werden kann, wodurch auf einen zusätzlichen Pumpenantrieb in der Laugenpumpe verzichtet werden kann.

In einer weiteren vorteilhaften Ausführungsform des Wäschepflegegeräts umfasst der drehzahlvariable Pumpenantrieb oder der weitere drehzahlvariable Pumpenantrieb einen Elektromotor, insbesondere einen bürstenlosen Gleichstrommotor (BLDC-Motor), bzw. einen permanenterregten, bürstenlosen Synchronmotor.

Dadurch wird der technische Vorteil erreicht, dass durch den Elektromotor, insbesondere bürstenlosen Gleichstrommotor, ein wirksamer und effektiver Pumpvorgang der Laugenpumpe betrieben werden kann, da diese Elektroantriebe drehzahlvariabel betrieben werden können.

Gemäß der Erfindung weist die Laugenpumpe eine Saugkammer und einen mit der Saugkammer fluidtechnisch verbundenen Saugstutzen auf, wobei die Saugkammer mit der jeweiligen Pumpendruckkammer der Laugenpumpe fluidtechnisch verbunden ist.

Dadurch wird der technische Vorteil erreicht, dass durch den mit der Saugkammer fluidtechnisch verbundenen Saugstutzen ein wirksames Ansaugen von Waschlauge in die Saugkammer sichergestellt wird. Durch das fluidtechnische Verbinden von Saugkammer mit den entsprechenden Pumpendruckkammern kann die durch die Saugkammer angesaugte Waschlauge besonders wirksam in die jeweilige Pumpendruckkammer gepumpt bzw. gesaugt werden.

Gemäß der Erfindung ist zwischen der Saugkammer und der jeweiligen Pumpendruckkammer jeweils eine Trennwand angeordnet.

Dadurch wird der technische Vorteil erreicht, dass durch die Trennwand eine wirksame Abgrenzung zwischen der Saugkammer und der jeweiligen Pumpendruckkammer sichergestellt wird, so dass Fremdkörper in der Saugkammer zurückgehalten werden und die Pumpfunktion in der Druckkammer, also die Rotation des Laufrades, nicht beeinflusst wird.

In einer weiteren vorteilhaften Ausführungsform des Wäschepflegegeräts schließt sich der dritte und/oder vierte Druckstutzen tangential an die weitere Pumpendruckkammer an. Dadurch wird der technische Vorteil erreicht, dass durch die tangentiale Anordnung des dritten oder vierten Druckstutzens an der weiteren Pumpendruckkammer ein besonders wirksames, strömungsoptimiertes Pumpen von Waschlauge durch die jeweiligen Druckstutzen ermöglicht wird. Die weitere Druckkammer kann, wenn es platztechnisch ermöglicht werden kann, an einer gemeinsamen Saugkammer vorgesehen sein, und über einen drehrichtungsvariablen Pumpenantrieb und zwei tangentiale Druckstutzen, insbesondere einen fünften und sechsten Druckstutzen, verfügen, wobei durch den fünften und sechsten Druckstutzen eine fünfte und sechste Zusatzfunktion sichergestellt werden kann. So ist es vorstellbar, wenn es sich platztechnisch realisieren lässt, dass an der großen, gemeinsamen Saugkammer n-Druckkammern mit zweimal n-Druckstutzen für zweimal n Sonderspülfunktionen vorgesehen werden.

In einer weiteren vorteilhaften Ausführungsform des Wäschepflegegeräts weist die Laugenpumpe eine horizontale Ebene auf, welche sich horizontal in einem Pumpengehäuse der Laugenpumpe erstreckt, wobei sich die horizontale Ebene von einer Längsseite des Pumpengehäuses zu einer anderen Längsseite des Pumpengehäuse erstreckt, wobei zumindest einer der Druckstutzen gegenüber der horizontalen Ebene in einem Stutzenwinkel, insbesondere in einem Stutzenwinkel zwischen 1° und 180°, geneigt ist.

Dadurch wird der technische Vorteil erreicht, dass durch die Neigung von zumindest einem Druckstutzen, insbesondere allen Druckstutzen, gegenüber der horizontalen Ebene die Druckstutzen der Druckkammer stets entlüftet werden, so dass die Laugenpumpe stets mit gefüllter Druckkammer anlaufen kann.

In einer weiteren vorteilhaften Ausführungsform des Wäschepflegegeräts weist die Laugenpumpe eine Pumpendruckkammer und einen mit der Pumpendruckkammer fluidtechnisch verbundenen ersten Druckstutzen und zweiten Druckstutzen zum Ausgeben von Waschlauge unter Druck auf, wobei die Laugenpumpe eine weitere Pumpendruckkammer und einen mit der weiteren Pumpendruckkammer fluidtechnisch verbundenen dritten Druckstutzen und vierten Druckstutzen zum Ausgeben von Waschlauge unter Druck, aufweist, wobei der zweite Druckstutzen einem ersten Förderkreis und wobei der vierte Druckstutzen einem zweiten Förderkreis zugeordnet ist.

Dadurch wird der technische Vorteil erreicht, dass durch die beiden Pumpendruckkammern der Laugenpumpe mit den jeweils zwei Druckstutzen insgesamt vier Kreisläufe zum Fördern von Waschlauge in dem Wäschepflegegerät realisieren lassen. Jeweils einer der Druckstutzen der beiden Pumpendruckkammern ist mit einem Abpumpsystem zum Abpumpen von Waschlauge aus dem Wäschepflegegerät oder einem Umpumpsystem zum Umpumpen von Waschlauge in den Laugenbehälter fluidtechnisch verbunden oder realisiert eine andere Funktion. Durch die fluidtechnische Anbindung des zweiten Druckstutzens an den ersten Förderkreis, bzw. durch die fluidtechnische Anbindung des vierten Druckstutzens an den zweiten Förderkreis, können neben dem Abpumpsystem oder Umpumpsystem zwei weitere Förderkreise mit unterschiedlichen Funktionen realisiert werden.

In einer weiteren vorteilhaften Ausführungsform des Wäschepflegegeräts umfasst der erste Druckstutzen einen Abpumpstutzen zum Abpumpen von Waschlauge aus dem Wäschepflegegerät, welcher mit einer Abpumpleitung fluidtechnisch verbunden ist, und umfasst der dritte Druckstutzen einen Umpumpstutzen zum Umpumpen von Waschlauge in den Laugenbehälter, wobei der Umpumpstutzen mit dem Laugenbehälter fluidtechnisch verbunden ist.

Dadurch wird der technische Vorteil erreicht, dass der erste Druckstutzen einen Abpumpstutzen zum Abpumpen von Waschlauge aus dem Wäschepflegegerät umfasst, und dass der dritte Druckstutzen einen Umpumpstutzen zum Umpumpen von Waschlauge in den Laugenbehälter umfasst, wodurch die jeweiligen Druckstutzen ein besonders wirksames Abpumpen, bzw. Umpumpen ermöglicht wird.

In einer weiteren vorteilhaften Ausführungsform des Wäschepflegegeräts weist das Wäschepflegegerät eine Einspülschale zur Aufnahme von Wäschepflegesubstanzen auf, wobei die Einspülschale mit dem zweiten Druckstutzen oder dem vierten Druckstutzen fluidtechnisch verbunden ist, und wobei die Laugenpumpe ausgebildet ist, Waschlauge durch den zweiten Druckstutzen oder durch den vierten Druckstutzen in die Einspülschale zu pumpen, um Rückstände von Wäschepflegesubstanzen in der Einspülschale zu lösen.

Dadurch wird der technische Vorteil erreicht, dass durch das fluidtechnische Verbinden der Einspülschale mit dem zweiten Druckstutzen oder dem vierten Druckstutzen Waschlauge durch die Laugenpumpe in die Einspülschale gepumpt werden kann. Dadurch können Waschmittelrückstände aus einer verunreinigten Einspülschale entfernt werden, wodurch eine wirksame Reinigung der Einspülschale ermöglicht wird.

In einer weiteren vorteilhaften Ausführungsform des Wäschepflegegeräts weist das Wäschepflegegerät einen Speicherbehälter zum Speichern von Waschlauge auf, wobei der Speicherbehälter mit dem zweiten Druckstutzen oder dem vierten Druckstutzen fluidtechnisch verbunden ist, und dass die Laugenpumpe ausgebildet ist, Waschlauge durch den zweiten Druckstutzen oder durch den vierten Druckstutzen in den Speicherbehälter zu pumpen, um die gepumpte Waschlauge in dem Speicherbehälter zu speichern und um die gespeicherte Waschlauge während eines nachfolgenden Waschzyklus zu verwenden.

Dadurch wird der technische Vorteil erreicht, dass durch das fluidtechnische Verbinden des Speicherbehälters mit dem zweiten Druckstutzen oder dem vierten Druckstutzen Waschlauge durch die Laugenpumpe in den Speicherbehälter gepumpt werden kann. Dadurch kann Waschlauge, welche während eines Waschganges bereitgestellt wird, in dem Speicherbehälter gespeichert werden, wodurch die gespeicherte Waschlauge während eines späteren Waschpflegevorgangs des Wäschepflegegeräts erneut verwendet werden kann.

In einer weiteren vorteilhaften Ausführungsform des Wäschepflegegeräts umfasst das Wäschepflegegerät einen Waschtrockner mit einem Kondensator zum Kondensieren von Wasser, wobei der Kondensator mit dem zweiten Druckstutzen oder dem vierten Druckstutzen fluidtechnisch verbunden ist, und ist die Laugenpumpe ausgebildet, Waschlauge durch den zweiten Druckstutzen oder durch den vierten Druckstutzen in den Kondensator zu pumpen, um den Kondensator zu reinigen oder um den Kondensator zu kühlen um den Kondensationsprozess zu beschleunigen.

Dadurch wird der technische Vorteil erreicht, dass durch das fluidtechnische Verbinden des Kondensators eines Waschtrockners mit dem zweiten Druckstutzen oder dem vierten Druckstutzen durch die Laugenpumpe Waschlauge in den Kondensator gepumpt werden kann. Der Kondensator kann durch die gepumpte Waschlauge wirksam gereinigt werden, bzw. wirksam gekühlt werden, um den Kondensationsprozess zu beschleunigen.

Ausführungsbeispiele der Erfindung sind in den Zeichnungen dargestellt und werden im Folgenden näher beschrieben.

Es zeigen:
- Fig. 1: eine schematische Ansicht eines Wäschepflegegeräts;
- Fig. 2: eine schematische Ansicht eines Umpumpsystems mit einem Laugenbehälter und mit einer Laugenpumpe; und
- Fig. 3: eine Seitenansicht einer Laugenpumpe;

Fig. 1 zeigt eine schematische Ansicht eines allgemeinen Wäschepflegegeräts 100, wie z.B. eine Waschmaschine. Das Wäschepflegegerät 100 umfasst eine Einspülschale 101, in die Waschmittel oder andere flüssige Substanzen eingefüllt werden können. Das Wäschepflegegerät 100 umfasst eine Tür 103 zum Beladen des Wäschepflegegerätes 100 mit Wäsche.

Fig. 2 zeigt eine Ansicht eines Umpumpsystems 105 in einem Wäschepflegegerät 100 mit einer Waschtrommel 107 zur Aufnahme von Wäsche, mit einem Laugenbehälter 109 zur Aufnahme von Waschlauge, der eine Einlassöffnung 111 und eine Ablassöffnung 113 umfasst. Die Einlassöffnung 111 ist mit der Ablassöffnung 113 durch eine Leitung 115 verbunden. Die Leitung 115 umfasst eine Laugenpumpe 117, welche die Waschlauge während eines Umpumpvorgangs entweder durch die Ablassöffnung 113 aus dem Laugenbehälter 109 und durch die Einlassöffnung 111 erneut in den Laugenbehälter 109 pumpen kann, oder während eines Abpumpvorgangs die Waschlauge durch die Abpumpleitung 119 aus dem Umpumpsystem 105 abpumpen kann.

In Fig. 3 ist die schematische Darstellung einer Laugenpumpe in einer Seitenansicht gezeigt. Die Laugenpumpe 117 umfasst eine Saugkammer 121 in die Waschlauge aus der Leitung 115 durch einen Saugstutzen 123 angesaugt werden kann. Die Laugenpumpe 117 umfasst eine Pumpendruckkammer 125 aus der die angesaugte Waschlauge mit einem erhöhten Druck durch einen ersten Druckstutzen 127 abgegeben werden kann. Insbesondere kann der erste Druckstutzen 127 einen Abpumpstutzen umfassen, um Waschlauge aus dem Wäschepflegegerät 100 abzupumpen. An der Pumpendruckkammer 125 ist ein zweiter Druckstutzen 129 vorgesehen durch den die angesaugte Waschlauge mit einem erhöhten Druck an einen zweiten Förderkreis abgegeben werden kann. Die Laugenpumpe 117 umfasst eine weitere Pumpendruckkammer 131 aus der die angesaugte Waschlauge mit einem erhöhten Druck durch einen dritten Druckstutzen 133 abgegeben werden kann. Insbesondere kann der dritte Druckstutzen 133 einen Umpumpstutzen umfassen, um Waschlauge in den Laugenbehälter 109 umzupumpen. An der weiteren Pumpendruckkammer 131 ist ein vierter Druckstutzen 135 vorgesehen durch den die angesaugte Waschlauge mit einem erhöhten Druck an einen zweiten, bzw. dritten oder vierten Förderkreis abgegeben werden kann. Die Saugkammer 121, die Pumpendruckkammer 125 und die weitere Pumpendruckkammer 131 sind in Fig. 3 nur schematisch dargestellt.

Die Laugenpumpe 117 weist einen drehzahlvariablen Pumpenantrieb 137 auf, welcher in Fig. 3 nur schematisch dargestellt ist, und welcher ausgebildet ist, ein Laufrad in einer ersten oder zweiten Drehrichtung und/oder Drehzahl drehzahlvariabel anzutreiben, um Waschlauge in Abhängigkeit von der Drehrichtung des Laufrads durch den ersten Druckstutzen 127 oder durch den zweiten Druckstutzen 129 zu pumpen. Die Laugenpumpe 117 weist einen weiteren drehzahlvariablen Pumpenantrieb 139 auf, welcher in Fig. 3 nur schematisch dargestellt ist, und welcher ausgebildet ist, ein Laufrad in einer ersten oder zweiten Drehrichtung anzutreiben, um Waschlauge in Abhängigkeit von der Drehrichtung und/oder von der Drehzahl des Laufrads durch den dritten Druckstutzen 133 oder durch den vierten Druckstutzen 135 zu pumpen. Der Pumpenantrieb 137 und der weitere Pumpenantrieb 139 sind als drehrichtungsorientierte und drehzahlvariable Pumpenantriebe 137, 139 ausgebildet, und umfassen insbesondere einen bürstenlosen Gleichstrommotor (BLDC-Motor), bzw. einen permanenterregten, bürstenlosen Synchronantrieb.

Somit ergeben sich durch die insgesamt vier Druckstutzen 127, 129, 133, 135 in der Summe vier Kreisläufe mit denen man in der Laugenpumpe 117 vier Funktionen erfüllen kann. Der erste Druckstutzen 127 kann einen Abpumpstutzen umfassen, welcher mit einer Abpumpleitung 119 fluidtechnisch verbunden ist, um Waschlauge aus dem Wäschepflegegerät 100 abzupumpen. Der dritte Druckstutzen 133 kann einen Umpumpstutzen umfassen, welcher mit einer Umpumpleitung 115 fluidtechnisch verbunden ist, um Waschlauge in den Laugenbehälter 109 umzupumpen. Der zweite Druckstutzen 129 kann mit einem ersten Förderkreis und der vierte Druckstutzen 135 kann mit einem zweiten Förderkreis fluidtechnisch verbunden sein. Der erste Förderkreis, bzw. der zweite Förderkreis kann gegenüber den mit dem ersten Druckstutzen 127, bzw. dem dritten Druckstutzen 133 fluidtechnisch verbundenen Leitungen bedingt durch die geometrisch, hydraulische Auslegung der entsprechenden Leitungen einen schwächeren Förderstrom, bzw. Förderdruck, aufweisen. Dem ersten oder dem zweiten Förderkreis können verschiedene Funktionen zugeordnet sein. Beispielsweise können dem ersten oder zweiten Förderkreis die Befüllung eines Wasserreservoirs, beispielsweise im Rahmen einer Spülwasserrückhaltung des letzten Spülgangs zur Brauchwassereinsparung im nächsten Waschgang, oder weitere Bespül- oder Reinigungsfunktionen zugeordnet sein. Beispielsweise kann durch den ersten oder zweiten Förderkreis eine verunreinigte Einspülschale 101 von Waschmittelrückständen gereinigt, bzw. befreit werden. Beispielsweise kann alternativ in einem Waschtrockner ein Kondensator mit Wasser gereinigt werden oder ein Kondensator mit Wasser gekühlt werden, um den Trockenprozess zu beschleunigen.

Durch die erfindungsgemäße Lösung sind keine zusätzlichen, kostenintensiven Pumpenantriebe 137, 139 nötig, um die Zusatzfunktionen zu generieren. Es ist beispielsweise das Reinigen einer Einspülschale 101 möglich, ohne zusätzlich Wasser über das Gerätemagnetventil von außen einzulassen. Die Rückspülfunktion für automatisierte Reinigungsintervalle von Pumpenfilter oder Einspritzdüse des Umpumpsystems 105 wird ermöglicht, ohne dass der Nutzer manuell eingreifen muss. Keine Fremdkörper- und/oder Flusen-sensible Umschaltventile sind notwendig, um Zusatzfunktionen bereitzustellen. Eine, bzw. zwei Pumpen sind somit für zwei bis vier Funktionen verwendbar, wodurch eine Funktionserweiterung ohne Zunahme der Bauteilkomplexität ermöglicht wird. Keine Zusatzelektronik oder andere Aufwendungen für die neuartige Funktionserweiterung sind notwendig, da der Wechsel der Motordrehrichtung der Pumpenantriebe 137, 139 durch eine Software variiert werden kann.

Alle in Verbindung mit einzelnen Ausführungsformen der Erfindung erläuterten und gezeigten Merkmale können in unterschiedlicher Kombination in dem erfindungsgemäßen Gegenstand vorgesehen sein, um gleichzeitig deren vorteilhafte Wirkungen zu realisieren.

Der Schutzbereich der vorliegenden Erfindung ist durch die Ansprüche gegeben und wird durch die in der Beschreibung erläuterten oder den Figuren gezeigten Merkmale nicht beschränkt.

### Bezugszeichenliste

- 100: Wäschepflegegerät
- 101: Einspülschale
- 103: Tür
- 105: Umpumpsystem
- 107: Waschtrommel
- 109: Laugenbehälter
- 111: Einlassöffnung
- 113: Ablassöffnung
- 115: Leitung
- 117: Laugenpumpe
- 119: Abpumpleitung
- 121: Saugkammer
- 123: Saugstutzen
- 125: Pumpendruckkammer
- 127: Erster Druckstutzen
- 129: Zweiter Druckstutzen
- 131: Weitere Pumpendruckkammer
- 133: Dritter Druckstutzen
- 135: Vierter Druckstutzen
- 137: Drehzahlvariabler Pumpenantrieb
- 139: Weiterer drehzahlvariabler Pumpenantrieb

## Patentansprüche

1. Wäschepflegegerät (100) mit einem Laugenbehälter (109) zum Aufnehmen von Waschlauge und einer Laugenpumpe (117) zum Pumpen von Waschlauge, wobei die Laugenpumpe (117) eine Pumpendruckkammer (125) und einen mit der Pumpendruckkammer (125) fluidtechnisch verbundenen ersten Druckstutzen (127) zum Ausgeben von Waschlauge unter Druck aufweist, und mit einem drehzahlvariablen Pumpenantrieb (137) zum Antreiben der Laugenpumpe (117) vorgesehen ist, **dadurch gekennzeichnet, dass** mit der Pumpendruckkammer (125) ein zweiter Druckstutzen (129) zum Ausgeben von Waschlauge unter Druck fluidtechnisch verbunden ist, wobei sich der erste und zweite Druckstutzen (127, 129) tangential an die Pumpendruckkammer (125) anschließen, wobei die Laugenpumpe (117) eine weitere Pumpendruckkammer (131) und einen mit der weiteren Pumpendruckkammer (131) fluidtechnisch verbundenen dritten Druckstutzen (133) zum Ausgeben von Waschlauge unter Druck, insbesondere einen Abpumpstutzen zum Abpumpen von Waschlauge oder einen Umpumpstutzen zum Umpumpen von Waschlauge in den Laugenbehälter (109) aufweist, wobei die Laugenpumpe (117) eine Saugkammer (121) und einen mit der Saugkammer (121) fluidtechnisch verbundenen Saugstutzen (123) aufweist, wobei die Saugkammer (121) mit der jeweiligen Pumpendruckkammer (125, 131) der Laugenpumpe (117) fluidtechnisch verbunden ist, und wobei zwischen der Saugkammer (121) und der jeweiligen Pumpendruckkammer (125, 131) jeweils eine Trennwand angeordnet ist, so dass Fremdkörper in der Saugkammer zurückgehalten werden und die Pumpfunktion in der Druckkammer nicht beeinflusst wird.

2. Wäschepflegegerät (100) nach Anspruch 1, **dadurch gekennzeichnet, dass** der drehzahlvariable Pumpenantrieb (137) ausgebildet ist, ein Laufrad in einer ersten oder zweiten Drehrichtung anzutreiben, um Waschlauge in Abhängigkeit von der Drehrichtung oder Drehzahl des Laufrads durch den ersten Druckstutzen (127) oder durch den zweiten Druckstutzen (129) zu pumpen.

3. Wäschepflegegerät (100) nach Anspruch 1 oder 2, **dadurch gekennzeichnet, dass** ein vierter Druckstutzen (135) zum Ausgeben von Waschlauge unter Druck mit der weiteren Pumpendruckkammer (131) fluidtechnisch verbunden ist.

4. Wäschepflegegerät (100) nach Anspruch 3, **dadurch gekennzeichnet, dass** die Laugenpumpe (117) einen weiteren drehzahlvariablen Pumpenantrieb (139) zum Antreiben der Laugenpumpe (117) aufweist, wobei der weitere drehzahlvariable Pumpenantrieb (139) ausgebildet ist, ein Laufrad in einer ersten oder zweiten Drehrichtung anzutreiben, um Waschlauge in Abhängigkeit von der Drehrichtung und/oder Drehzahl des Laufrads durch den dritten Druckstutzen (133) oder durch den vierten Druckstutzen (135) zu pumpen.

5. Wäschepflegegerät (100) nach einem der vorangehenden Ansprüche, **dadurch gekennzeichnet, dass** der drehzahlvariable Pumpenantrieb (137) oder der weitere drehzahlvariable Pumpenantrieb (139) einen Elektromotor, insbesondere einen bürstenlosen Gleichstrommotor (BLDC-Motor), bzw. einen permanenterregten, bürstenlosen Synchronmotor umfasst.

6. Wäschepflegegerät (100) nach einem der vorangehenden Ansprüche, **dadurch gekennzeichnet, dass** sich der dritte oder vierte Druckstutzen (133, 135) tangential an die weitere Pumpendruckkammer (131) anschließt.

7. Wäschepflegegerät (100) nach einem der vorangehenden Ansprüche, **dadurch gekennzeichnet, dass** die Laugenpumpe (117) eine horizontale Ebene aufweist, welche sich horizontal in einem Pumpengehäuse der Laugenpumpe (117) erstreckt, wobei sich die horizontale Ebene von einer Längsseite des Pumpengehäuses zu einer anderen Längsseite des Pumpengehäuses erstreckt, wobei zumindest einer der Druckstutzen (127, 129, 133, 135) gegenüber der horizontalen Ebene in einem Stutzenwinkel, insbesondere in einem Stutzenwinkel zwischen 1° und 180°, geneigt ist.

8. Wäschepflegegerät (100) nach einem der vorangehenden Ansprüche 3 bis 7, **dadurch gekennzeichnet, dass** die Laugenpumpe (117) eine Pumpendruckkammer (125) und einen mit der Pumpendruckkammer (125) fluidtechnisch verbundenen ersten Druckstutzen (127) und zweiten Druckstutzen (129) zum Ausgeben von Waschlauge unter Druck aufweist, dass die Laugenpumpe (117) eine weitere Pumpendruckkammer (131) und einen mit der weiteren Pumpendruckkammer (131) fluidtechnisch verbundenen dritten Druckstutzen (133) und vierten Druckstutzen (135) zum Ausgeben von Waschlauge unter Druck, aufweist, wobei der zweite Druckstutzen (129) einem ersten Förderkreis und wobei der vierte Druckstutzen (135) einem zweiten Förderkreis zugeordnet ist.

9. Wäschepflegegerät (100) nach einem der vorangehenden Ansprüche, **dadurch gekennzeichnet, dass** erste Druckstutzen (127) einen Abpumpstutzen zum Abpumpen von Waschlauge aus dem Wäschepflegegerät (100) umfasst, welcher mit einer Abpumpleitung (119) fluidtechnisch verbunden ist, und dass der dritte Druckstutzen (133) einen Umpumpstutzen zum Umpumpen von Waschlauge in den Laugenbehälter (109) umfasst, wobei der Umpumpstutzen mit dem Laugenbehälter (109) fluidtechnisch verbunden ist.

10. Wäschepflegegerät (100) nach einem der vorangehenden Ansprüche, **dadurch gekennzeichnet, dass** das Wäschepflegegerät (100) eine Einspülschale (101) zur Aufnahme von Wäschepflegesubstanzen aufweist, wobei die Einspülschale (101) mit dem zweiten Druckstutzen (129) oder dem vierten Druckstutzen (135) fluidtechnisch verbunden ist, und dass die Laugenpumpe (117) ausgebildet ist, Waschlauge durch den zweiten Druckstutzen (129) oder durch den vierten Druckstutzen (135) in die Einspülschale (101) zu pumpen, um Rückstände von Wäschepflegesubstanzen in der Einspülschale (101) zu lösen.

11. Wäschepflegegerät (100) nach einem der vorangehenden Ansprüche, **dadurch gekennzeichnet, dass** das Wäschepflegegerät (100) einen Speicherbehälter zum Speichern von Waschlauge aufweist, wobei der Speicherbehälter mit dem zweiten Druckstutzen (129) oder dem vierten Druckstutzen (135) fluidtechnisch verbunden ist, und dass die Laugenpumpe (117) ausgebildet ist, Waschlauge durch den zweiten Druckstutzen (129) oder durch den vierten Druckstutzen (135) in den Speicherbehälter zu pumpen, um die gepumpte Waschlauge in dem Speicherbehälter zu speichern, und um die gespeicherte Waschlauge während eines nachfolgenden Waschzyklus zu verwenden.

12. Wäschepflegegerät (100) nach einem der vorangehenden Ansprüche, **dadurch gekennzeichnet, dass** das Wäschepflegegerät (100) einen Waschtrockner mit einem Kondensator zum Kondensieren von Wasser umfasst, wobei der Kondensator mit dem zweiten Druckstutzen (129) oder dem vierten Druckstutzen (135) fluidtechnisch verbunden ist, und dass die Laugenpumpe (117) ausgebildet ist, Waschlauge durch den zweiten Druckstutzen (129) oder durch den vierten Druckstutzen (135) in den Kondensator zu pumpen, um den Kondensator zu reinigen oder um den Kondensator zu kühlen um den Kondensationsprozess zu beschleunigen.

## Claims

1. Laundry care appliance (100) having a tub (109) for receiving water and a drain pump (117) for pumping water, wherein the drain pump (117) has a pump pressure chamber (125) and a first discharge port (127) fluidically connected to the pump pressure chamber (125) for discharging water under pressure, and having a variable-speed pump drive (137) for driving the drain pump (117), **characterised in that** a second discharge port (129) for discharging water under pressure is fluidically connected to the pump pressure chamber (125), wherein the first and second discharge ports (127, 129) tangentially abut the pump pressure chamber (125), wherein the drain pump (117) has a further pump pressure chamber (131) and a third discharge port (133) fluidically connected to the further pump pressure chamber (131) for discharging water under pressure, in particular a drain port for draining water or a transfer port for transferring water into the tub (109), wherein the drain pump (117) has a suction chamber (121) and a suction port (123) fluidly connected to the suction chamber (121), wherein the suction chamber (121) is fluidically connected to the respective pump pressure chamber (125, 131) of the drain pump (117), and wherein a partition wall is arranged in each case between the suction chamber (121) and the respective pump pressure chamber (125, 131), such that foreign bodies in the suction chamber are held back and the pump function in the pressure chamber is not affected.

2. Laundry care appliance (100) according to claim 1, **characterised in that** the variable-speed pump drive (137) is embodied to drive an impeller in a first or second direction of rotation, in order to pump water through the first discharge port (127) or through the second discharge port (129) as a function of the direction of rotation or speed of the impeller.

3. Laundry care appliance (100) according to claim 1 or 2, **characterised in that** a fourth discharge port (135) for discharging water under pressure is fluidly connected to the further pump pressure chamber (131).

4. Laundry care appliance (100) according to claim 3, **characterised in that** the drain pump (117) has a further variable-speed pump drive (139) for driving the drain pump (117), wherein the further variable-speed pump drive (139) is embodied to drive an impeller in a first or second direction of rotation in order to pump water through the third discharge port (133) or through the fourth discharge port (135) as a function of the direction of rotation and/or speed of the impeller.

5. Laundry care appliance (100) according to one of the preceding claims, **characterised in that** the variable-speed pump drive (137) or the further variable-speed pump drive (139) comprises an electric motor, in particular a brushless DC motor (BLDC motor), or a permanent-magnet, brushless synchronous motor.

6. Laundry care appliance (100) according to one of the preceding claims, **characterised in that** the third or fourth discharge port (133, 135) tangentially abuts the further pump pressure chamber (131).

7. Laundry care appliance (100) according to one of the preceding claims, **characterised in that** the drain pump (117) has a horizontal plane which extends horizontally in a pump housing of the drain pump (117), wherein the horizontal plane extends from one longitudinal side of the pump housing to another longitudinal side of the pump housing, wherein at least one of the discharge ports (127, 129, 133, 135) is inclined at a port angle, in particular at a port angle between 1° and 180°, relative to the horizontal plane.

8. Laundry care appliance (100) according to one of the preceding claims 3 to 7, **characterised in that** the drain pump (117) has a pump pressure chamber (125) and a first discharge port (127) and second discharge port (129) for discharging water under pressure which is fluidically connected to the pump pressure chamber (125), **in that** the drain pump (117) has a further pump pressure chamber (131) and a third discharge port (133) and fourth discharge port (135) for discharging water under pressure which is fluidically connected to the further pump pressure chamber (131), wherein the second discharge port (129) is associated with a first delivery circuit and wherein the fourth discharge port (135) is associated with a second delivery circuit.

9. Laundry care appliance (100) according to one of the preceding claims, **characterised in that** the first discharge port (127) comprises a drain port for draining water from the laundry care appliance (100), which is fluidly connected to a drain line (119), and **in that** the third discharge port (133) comprises a transfer port for transferring water into the tub (109), wherein the transfer port is fluidically connected to the tub (109).

10. Laundry care appliance (100) according to one of the preceding claims, **characterised in that** the laundry care appliance (100) has a detergent dispenser tray (101) for receiving laundry care substances, wherein the detergent dispenser tray (101) is fluidically connected to the second discharge port (129) or the fourth discharge port (135), and **in that** the drain pump (117) is embodied to pump water through the second discharge port (129) or through the fourth discharge port (135) into the detergent dispenser tray (101) in order to release residues of laundry care substances in the detergent dispenser tray (101).

11. Laundry care appliance (100) according to one of the preceding claims, **characterised in that** the laundry care appliance (100) has a storage vessel for storing water, wherein the storage vessel is fluidically connected to the second discharge port (129) or the fourth discharge port (135), and **in that** the drain pump (117) is embodied to pump water through the second discharge port (129) or through the fourth discharge port (135) into the storage vessel in order to store the pumped water in the storage vessel and in order to use the stored water during a subsequent wash cycle.

12. Laundry care appliance (100) according to one of the preceding claims, **characterised in that** the laundry care appliance (100) comprises a washer-dryer with a condenser for condensing water, wherein the condenser is fluidically connected to the second discharge port (129) or the fourth discharge port (135), and **in that** the drain pump (117) is embodied to pump water through the second discharge port (129) or through the fourth discharge port (135) into the condenser to clean the condenser or to cool the condenser in order to accelerate the condensation process.

## Revendications

1. Appareil d'entretien du linge (100) comprenant une cuve de lavage (109) destinée à recevoir du liquide de lavage et une pompe à liquide de lavage (117) pour pomper du liquide de lavage, dans lequel la pompe à liquide de lavage (117) comprend une chambre de compression de pompe (125) et une première tubulure de refoulement (127) raccordée fluidiquement à la chambre de compression de pompe (125), et est équipée d'un mécanisme d'entraînement de pompe (137) à vitesse de rotation variable (137) destiné à entraîner la pompe à liquide de lavage (117), **caractérisé en ce qu'**une seconde tubulure de refoulement (129) est raccordée fluidiquement à la chambre de compression de pompe (125) pour distribuer du liquide de lavage sous pression, dans lequel les première et seconde tubulures de refoulement (127, 129) sont raccordées tangentiellement à la chambre de compression de pompe (125), et la pompe à liquide de lavage (117) comprend une chambre de compression supplémentaire (131) et une troisième tubulure de refoulement (133) raccordée fluidiquement à la chambre de compression de pompe supplémentaire (131) pour distribuer du liquide de lavage sous pression, notamment une tubulure d'évacuation par pompage pour pomper le liquide de lavage ou une tubulure de recirculation pour faire recirculer le liquide de lavage dans la cuve de lavage (109), dans lequel la pompe à liquide de lavage (117) comprend une chambre d'aspiration (121) et une tubulure d'aspiration (123) reliée fluidiquement à la chambre d'aspiration (121), la chambre d'aspiration (121) étant reliée fluidiquement à la chambre de compression (125, 131) respective de la pompe à liquide de lavage (117), et dans lequel, entre la chambre d'aspiration (121) et la chambre de compression de pompe (125, 131) respective, une paroi de séparation est respectivement disposée, de telle sorte que des corps étrangers sont retenus dans la chambre d'aspiration et n'ont pas d'influence sur le fonctionnement de la pompe dans la chambre de compression.

2. Appareil d'entretien du linge (100) selon la revendication 1, **caractérisé en ce que** le mécanisme d'entraînement de pompe à vitesse variable (137) est configuré pour entraîner une roue mobile dans un premier ou un second sens de rotation, afin de pomper du liquide de lavage par la première tubulure de refoulement (127) ou par la seconde tubulure de refoulement (129) en fonction du sens de rotation ou de la vitesse de rotation de la roue mobile.

3. Appareil d'entretien du linge (100) selon la revendication 1 ou 2, **caractérisé en ce qu'**une quatrième tubulure de refoulement (135) destinée à distribuer du liquide de lavage sous pression est reliée fluidiquement à la chambre de compression de pompe supplémentaire (131).

4. Appareil d'entretien du linge (100) selon la revendication 3, **caractérisé en ce que** la pompe à liquide de lavage (117) comprend un mécanisme d'entraînement de pompe supplémentaire (139) à vitesse variable pour entraîner la pompe à liquide de lavage (117), dans lequel le mécanisme d'entraînement de pompe supplémentaire (139) à vitesse variable est conçu pour entraîner une roue mobile dans un premier ou un second sens de rotation, afin de pomper du liquide de lavage par la troisième tubulure de refoulement (133) ou par la quatrième tubulure de refoulement (135) en fonction du sens de rotation et/ou de la vitesse de rotation de la roue mobile.

5. Appareil d'entretien du linge (100) selon l'une des revendications précédentes, **caractérisé en ce que** le mécanisme d'entraînement de pompe à vitesse variable (137) resp. le mécanisme d'entraînement de pompe supplémentaire (139) à vitesse variable comprend un moteur électrique, notamment un moteur à courant continu sans balais (moteur BLDC) ou un moteur synchrone sans balais à excitation permanente.

6. Appareil d'entretien du linge (100) selon l'une des revendications précédentes, **caractérisé en ce que** la troisième ou la quatrième tubulure de refoulement (133, 135) est raccordée tangentiellement à la chambre de compression de pompe supplémentaire (131).

7. Appareil d'entretien du linge (100) selon l'une des revendications précédentes, **caractérisé en ce que** la pompe à liquide de lavage (117) comprend un plan horizontal qui s'étend horizontalement dans un corps de pompe de la pompe à liquide de lavage (117), dans lequel le plan horizontal s'étend depuis un côté longitudinal du corps de pompe jusqu'à un autre côté longitudinal du corps de pompe, dans lequel au moins une des tubulures de refoulement (127, 129, 133, 135) est inclinée selon un certain angle, notamment selon un angle de 1° à 180°.

8. Appareil d'entretien du linge (100) selon l'une des revendications 3 à 7, **caractérisé en ce que** la pompe à liquide de lavage (117) comprend une chambre de compression de pompe (125) et une première (127) et une seconde (129) tubulures de refoulement connectées fluidiquement à la chambre de compression de pompe (125) pour distribuer du liquide de lavage sous pression, et **en ce que** la pompe à liquide de lavage (117) comprend une chambre de compression supplémentaire (131) et une troisième tubulure de refoulement (133) et une quatrième tubulure de refoulement (135) connectées fluidiquement à la chambre de compression de pompe supplémentaire (131), pour distribuer du liquide de lavage sous pression, dans lequel la seconde tubulure de refoulement (129) est associée à un premier circuit de transport et la quatrième tubulure de refoulement (135) est associée à un second circuit de transport.

9. Appareil d'entretien du linge (100) selon l'une des revendications précédentes, **caractérisé en ce que** la première tubulure de refoulement (127) comprend une tubulure d'évacuation pour évacuer par pompage du liquide de lavage à partir de l'appareil d'entretien du linge (100), qui est reliée fluidiquement à une conduite d'évacuation (119), et **en ce que** la troisième tubulure de refoulement comprend une tubulure de recirculation pour faire recirculer du liquide de lavage dans la cuve de lavage (109), dans lequel la tubulure de recirculation est reliée fluidiquement à la cuve de lavage (109).

10. Appareil d'entretien du linge (100) selon l'une des revendications précédentes, **caractérisé en ce que** l'appareil d'entretien du linge (100) comprend un bac d'injection (101) destiné à recevoir des substances d'entretien du linge, dans lequel le bac d'injection (101) est relié fluidiquement à la seconde tubulure de refoulement (129) ou à la quatrième tubulure de refoulement (135), et **en ce que** la pompe à liquide de lavage (117) est configurée de manière à pomper du liquide de lavage via la seconde tubulure de refoulement (129) ou via la quatrième tubulure de refoulement (135) vers et dans le bac d'introduction (101), afin de dissoudre des résidus de substances d'entretien du linge dans le bac d'introduction (101).

11. Appareil d'entretien du linge (100) selon l'une des revendications précédentes, **caractérisé en ce que** l'appareil d'entretien du linge (100) comprend un réservoir de stockage pour stocker du liquide de lavage, dans lequel le réservoir de stockage est relié fluidiquement à la seconde tubulure de refoulement (129) ou à la quatrième tubulure de refoulement (135), et **en ce que** la pompe à liquide de lavage (117) est configurée pour pomper du liquide de lavage à travers la seconde tubulure de refoulement (129) ou la quatrième tubulure de refoulement (135) dans le réservoir de stockage, afin de stocker le liquide de lavage pompé dans le réservoir de stockage et d'utiliser le liquide de lavage stocké pendant un cycle de lavage ultérieur.

12. Appareil d'entretien du linge (100) selon l'une des revendications précédentes, **caractérisé en ce que** l'appareil d'entretien du linge (100) comprend un sèche-linge comportant un condenseur pour condenser de l'eau, dans lequel le condenseur est relié fluidiquement à la seconde tubulure de refoulement (129) ou à la quatrième tubulure de refoulement (135), et **en ce que** la pompe à liquide de lavage (117) est configurée de manière à pomper du liquide de lavage via la seconde tubulure de refoulement (129) ou la quatrième tubulure de refoulement (135) dans le condenseur, pour nettoyer le condenseur ou refroidir le condenseur afin d'accélérer le processus de condensation.
